# FASCICULE DE BREVET EUROPEEN

(11) **EP 2 662 509 B1**
(45) Date de publication et mention de la délivrance du brevet: **15.07.2015**
(21) Numéro de dépôt: 12305512.1
(22) Date de dépôt: 09.05.2012
(51) Int. Cl.: E04G 21/32

(54) **Dispositif de fixation d'un objet sur un mur préfabriqué de bâtiment, système de montage d'un garde corps sur un mur préfabriqué et mur préfabriqué comportant un tel dispositif de fixation**
Vorrichtung zum Befestigen eines Gegenstands an einer Gebäudemauer aus Fertigteilelementen, Montagesystem eines Geländers an einer Fertigteilmauer, sowie Fertigteilmauer mit einer solchen Befestigungsvorrichtung
Device for attaching an object to a prefabricated wall of a building, system for mounting a railing on a prefabricated wall, and prefabricated wall comprising such an attachment device

(43) Date de publication de la demande: 13.11.2013
(62) Demande divisionnaire de: 14192216.1
(73) Titulaire: FEHR Groupe, 67110 Reichshoffen (FR)
(72) Inventeur: Fehr, Pierre, 67500 Haguenau (FR)
(74) Mandataire: Rhein, Alain

(56) Documents cités:
- EP-A1- 1 965 005
- FR-A1- 2 913 039
- FR-A1- 2 926 576
- US-A1- 2003 209 821

## Description

La présente invention concerne un dispositif de fixation d'un objet sur un mur de bâtiment. Cette invention a, également, trait à un système de montage d'un garde corps sur un mur, ce système comportant un dispositif de fixation tel que susmentionné.

Cette invention concerne le domaine du bâtiment et trouvera une utilité toute particulière lorsqu'il s'agit de fixer, de manière temporaire, un garde corps sur un mur préfabriqué.

On connaît, d'ores et déjà, des dispositifs conçus pour permettre la fixation, sur un mur préfabriqué, d'un objet, plus particulièrement constitué par un garde corps ou par une console conçue pour recevoir un tel garde corps. Un tel dispositif adopte la forme d'un ensemble constitué par une cheville ou analogue et par une vis, vissée à l'intérieur d'une telle cheville, ceci pour la fixation d'un tel objet sur le mur. Un dispositif connu est décrit dans FR 2 913039.

Un tel dispositif présente, cependant, de nombreux inconvénients.

En particulier, la mise en place d'une telle cheville nécessite, préalablement, le perçage du mur préfabriqué. Un tel perçage s'avère être une opération fastidieuse en raison du matériau et des armatures employés pour la réalisation de ce mur. De plus, un tel perçage implique une intervention en hauteur ce qui nécessite de recourir à un matériel approprié (par exemple une nacelle) et/ou de prendre des précautions particulières pour garantir la sécurité de l'opérateur en charge d'une telle opération.

De plus, l'immobilisation d'une telle cheville à l'intérieur du mur nécessite de recourir à des chevilles d'un type particulier, notamment à scellement chimique, dont le coût de revient est élevé.

Lors d'une étape ultérieure de la construction du bâtiment, il convient de démonter le garde corps, ceci en retirant la vis du dispositif de fixation ce qui a pour effet de laisser apparents la cheville ainsi que l'orifice de réception de cette cheville, voire une partie du matériau ayant permis de sceller cette cheville. Il convient, alors, de faire disparaître les traces de la fixation du garde corps, ce qui implique une intervention supplémentaire (de bouchage de l'orifice) sur le mur préfabriqué, qui plus est réalisée en hauteur, ceci avec les inconvénients mentionnés ci-dessus.

La présente invention se veut de remédier aux inconvénients des dispositifs de l'état de la technique.

A cet effet, l'invention concerne un dispositif de fixation selon la revendication 1.

On observera que les moyens pour fixer l'objet sur le mur préfabriqué comportent, avantageusement d'une part, une douille, d'autre part, une vis, comportant une tête pourvue d'une empreinte pour la réception d'un outil d'actionnement, et vissée à l'intérieur de la douille et, d'autre part encore, un capuchon, équipant la tête de la vis, et destiné à reposer dans le fond d'un moule pour la fabrication du mur préfabriqué.

De plus, le moyen pour positionner au moins un premier moyen pour fixer l'objet par rapport à au moins un deuxième moyen pour fixer cet objet est constitué par un support comportant au moins un premier moyen pour recevoir ce premier moyen pour fixer cet objet et au moins un deuxième moyen pour recevoir ce deuxième moyen pour fixer cet objet.

Une caractéristique additionnelle consiste en ce que le moyen pour placer les au moins deux moyens pour fixer l'objet sur le mur comporte au moins un élément, rendu solidaire du support, s'étendant à partir de ce support, et conçu pour venir prendre appui contre une paroi d'un moule pour la fabrication du mur préfabriqué. De plus, cet élément est constitué par une portion découpée d'une plaque plane qui, après découpage et retrait de cette portion découpée, constitue le support qui comporte au moins deux découpes chacune constituant au moins un moyen pour recevoir un moyen pour fixer l'objet.

L'invention concerne, également, un système de montage d'un garde corps sur un mur préfabriqué, ce système comportant un dispositif de fixation d'un objet selon l'une quelconque des revendications précédentes ainsi qu'un objet, d'une part, comportant au moins un moyen pour coopérer avec un des au moins deux moyens pour fixer cet objet sur le mur préfabriqué et que comporte le dispositif de fixation et, d'autre part, constitué par une platine, soit que comporte un garde corps, soit comportant un moyen pour recevoir un garde corps, soit comportant un élément pour recevoir un organe incorporant ou pourvu d'un moyen pour recevoir un tel garde corps.

Cette invention concerne, encore, un mur préfabriqué comportant au moins un dispositif de fixation présentant les caractéristiques mentionnées ci-dessus.

La présente invention concerne, alors, un dispositif de fixation qui comporte au moins deux moyens pour fixer l'objet sur le mur préfabriqué ainsi qu'au moins un moyen pour placer les au moins deux moyens pour fixer, ceci à une distance déterminée de la tête du mur.

La présence d'un tel moyen pour placer les au moins deux moyens pour fixer l'objet permet, avantageusement, de positionner de manière appropriée de tels moyens pour fixer par rapport au mur préfabriqué, ceci en sorte que, lors du montage du garde corps sur le mur, l'objet à fixer par l'intermédiaire de ces moyens pour fixer vienne se positionner immédiatement de manière appropriée par rapport à ce dispositif de fixation et par rapport au mur préfabriqué, plus particulièrement en sorte que le moyen (que comporte cet objet) pour coopérer avec un des moyens pour fixer cet objet soit positionné en parfaite correspondance avec un tel moyen pour fixer.

La présence de deux moyens pour fixer l'objet sur le mur permet d'accroître la sécurité du dispositif de fixation et de réduire la dimension (plus particulièrement le diamètre) d'un tel moyen pour fixer, ceci par rapport à un dispositif de fixation comportant un unique moyen de fixation. Une telle réduction de dimension permet, alors, avantageusement, de réduire la dimension de la trace laissée par un moyen pour fixer un objet sur le mur préfabriqué, ceci au point d'éviter une intervention pour masquer une telle trace.

Une autre caractéristique de l'invention consiste en ce que le moyen pour positionner au moins un premier moyen pour fixer l'objet par rapport à au moins un deuxième moyen pour fixer cet objet est constitué par un support comportant au moins un premier moyen pour recevoir ce premier moyen pour fixer cet objet et au moins un deuxième moyen pour recevoir ce deuxième moyen pour fixer cet objet. En fait, un tel moyen pour recevoir un moyen pour fixer l'objet est constitué par une découpe, que comporte le support, et dont la forme et/ou les dimensions sont définies pour recevoir un tel moyen pour fixer. De manière avantageuse, le moyen pour placer les au moins deux moyens pour fixer l'objet sur le mur comporte au moins un élément, rendu solidaire du support, et constitué par une portion découpée d'une plaque plane qui, après découpage et retrait de cette portion découpée, constitue le support et comporte deux découpes chacune constituant au moins un moyen pour recevoir au moins un moyen pour fixer l'objet.

Finalement, le système de montage selon l'invention permet, avantageusement, de monter un garde-corps en périphérie extérieure d'un mur préfabriqué ce qui autorise, avantageusement, la mise en oeuvre d'un mur sans avoir besoin de procéder au démontage des garde-corps et ainsi de profiter d'un protection permanente pendant toutes les phases constructives de montage des murs.

D'autres buts et avantages de la présente invention apparaîtront au cours de la description qui va suivre se rapportant à des modes de réalisation qui ne sont donnés qu'à titre d'exemples indicatifs et non limitatifs.

La compréhension de cette description sera facilitée en se référant aux dessins joints en annexe et dans lesquels :
- la figure 1 est une vue schématisée et en perspective du dispositif de fixation conforme à l'invention ;
- la figure 2 est une vue similaire à la précédente et correspondant à un moyen pour fixer un objet sur le mur préfabriqué et que comporte le dispositif de fixation selon l'invention ;
- la figure 3 est une vue schématisée, en perspective et en éclaté, représentant, d'une part, un objet, apte à être fixé sur un mur préfabriqué par le dispositif de fixation conforme à l'invention, et constitué par une platine comportant un élément (rail) pour recevoir un organe (une console) pourvu d'un moyen (tube) pour recevoir un garde corps et, d'autre part, un tel organe ;
- la figure 4 est une vue schématisée et en éclaté d'un système de montage d'un garde corps comportant un dispositif de fixation illustré figure 1 et un objet illustré figure 3.

La présente invention concerne le domaine du bâtiment et trouvera une utilité toute particulière lorsqu'il s'agit de fixer, de manière temporaire, un garde corps sur un mur préfabriqué.

Cette invention concerne, alors, un dispositif de fixation 1 d'un objet 2 sur un mur préfabriqué 3 d'un bâtiment.

Un tel dispositif de fixation 1 est conçu pour être, au moins en partie, noyé à l'intérieur du matériau (plus particulièrement un liant hydraulique, notamment du béton) d'un tel mur préfabriqué 3.

Selon l'invention, ce dispositif de fixation 1 comporte au moins deux moyens (10 ; 10') pour fixer ledit objet 2 sur le mur préfabriqué 3 ainsi qu'au moins un moyen 11 pour placer les moins deux tels moyens (10 ; 10') pour fixer l'objet 2 sur le mur préfabriqué 3, ceci à une distance déterminée de la tête 30 de ce mur 3.

A ce propos, on observera qu'un tel moyen (10 ; 10') pour fixer l'objet 2 sur le mur préfabriqué 3 comporte, d'une part, une douille 100, plus particulièrement une douille à plateau facilitant l'ancrage d'une telle douille à l'intérieur du matériau du mur préfabriqué 3. Tel qu'il sera décrit ci-dessous, une telle douille 100 présente, également, un collet 101 que comporte la paroi externe du corps de cette douille 100.

D'autre part, un tel moyen (10 ; 10') pour fixer comporte une vis 102, comportant une tête 103 pourvue d'une empreinte pour la réception d'un outil d'actionnement, et vissée à l'intérieur de la douille 100. Une telle vis 102 est, de préférence, constituée par une vis de type CHC comportant une tête 103 pourvue d'une empreinte à six pans creux.

Selon une caractéristique additionnelle, une telle douille 100 et une telle vis 102 présentent un diamètre nominal compris entre 14 et 18mm, de préférence de l'ordre de 16mm.

D'autre part encore, un tel moyen (10 ; 10') comporte un capuchon 104, équipant la tête 103 de la vis 102, et au moins en partie engagé (de préférence de manière serrée) à l'intérieur de l'empreinte que comporte la tête 103 de cette vis 102. En fait, ce capuchon 104 est destiné à venir reposer dans le fond (plus particulièrement contre la paroi du fond) d'un moule conçu pour assurer la fabrication du mur préfabriqué 3, ceci de sorte que, après démoulage du mur 3, ce capuchon 104 affleure à la surface du mur 3 et puisse être retiré de la tête 103 de la vis 102 afin de permettre la coopération de l'empreinte de cette tête 103 de vis 102 avec un outil d'actionnement.

Une caractéristique additionnelle consiste en ce qu'un tel moyen (10 ; 10') pour fixer un objet 2 sur un mur préfabriqué 3 s'étend selon un axe qui est sensiblement perpendiculaire au plan selon lequel s'étend ce mur préfabriqué 3.

Le dispositif de fixation 1 comporte également un moyen 12 pour positionner au moins un moyen (10 ; 10') pour fixer l'objet 2, ceci par rapport à au moins un autre moyen (10' ; 10) pour fixer cet objet 2.

A ce propos, on observera qu'un tel moyen 12 pour positionner est, plus particulièrement, conçu pour positionner au moins un moyen 10 pour fixer par rapport à au moins un autre moyen 10' pour fixer, ceci en sorte que l'entraxe de ces deux moyens (10 ; 10') pour fixer soit particulièrement précis.

En fait, le moyen 12 pour positionner au moins un moyen 10 pour fixer l'objet 2 par rapport à au moins un autre moyen 10' pour fixer cet objet 2 est, plus particulièrement, conçu pour positionner au moins un premier moyen 10 pour fixer l'objet 2 par rapport à au moins un deuxième moyen 10' pour fixer cet objet 2.

Un tel moyen 12 pour positionner est, alors, constitué par un support 120 comportant au moins un premier moyen 121 pour recevoir ce premier moyen 10 pour fixer cet objet 2 et au moins un deuxième moyen 121' pour recevoir ce deuxième moyen 10' pour fixer cet objet 2.

Selon un mode préféré de réalisation, le support 120 est constitué par une plaque plane, s'étend dans un plan perpendiculaire à l'axe d'extension d'au moins un moyen (10 ; 10') pour fixer l'objet 2. Une telle plaque plane est, de préférence, réalisée en un matériau métallique, plus particulièrement en tôle, dont l'épaisseur est comprise entre 1 et 5 mm, de préférence de l'ordre de 3mm.

En ce qui concerne les moyens (121 ; 121') pour recevoir les moyens (10 ; 10') pour fixer l'objet 2, ceux-ci (121 ; 121') sont constitués chacun par une découpe, que comporte le support 120, et dont la forme et/ou les dimensions sont définies pour recevoir un tel moyen (10 ; 10') pour fixer, ceci de manière traversante, voire de manière ajustée et serrée.

Le support 120 comporte alors deux découpes, chacune constituant un moyen (121 ; 121') pour recevoir un tel moyen (10 ; 10') pour fixer un objet 2.

Selon un mode préféré de réalisation, un tel support 120 comporte, alors, également, un moyen 122 pour raccorder ces deux découpes. Un tel moyen 122 pour raccorder est, là encore, constitué par une découpe que comporte le support 120.

Tel que visible sur les figures en annexe, les découpes (définissant les moyens 121 ; 121' pour recevoir un moyen 10 ; 10' pour fixer et le moyen 122 pour raccorder ces moyens 121 ; 121' pour recevoir) peuvent être réalisées au moyen d'un laser.

On observera que ces découpes peuvent être réalisées dans une plaque plane telle que susmentionnée et en sorte de définir, au sein de cette plaque plane, le support 120 ainsi qu'un unique élément 110, résultant du découpage de cette plaque plane, constitué par une portion découpée de cette plaque plane, et qui, après avoir été retiré de cette plaque plane, est susceptible d'être utilisé pour la fabrication du dispositif de fixation 1 comme il sera décrit plus en détail ci-dessous.

Tel que mentionné ci-dessus, les moyens (10 ; 10') pour fixer un objet 2 comportent une douille 100 présentant un collet 101. Aussi et selon une caractéristique additionnelle de l'invention, , les dimensions des découpes, que comportent le support 120, constituant les moyens (121 ; 121') pour recevoir les moyens (10 ; 10') pour fixer l'objet 2, et qui sont traversées par ces moyens (10 ; 10') pour fixer l'objet 2, sont définies pour que ce support 120 prenne appui contre le collet 101 de ces moyen (10 ; 10') pour fixer l'objet 2.

Tel que mentionné ci-dessus, le dispositif de fixation 1 selon l'invention comporte un moyen 11 pour placer les au moins deux moyens (10 ; 10') pour fixer l'objet 2 sur le mur préfabriqué 3, ceci à une distance déterminée de la tête 30 de mur 3.

En fait, ce moyen 11 pour placer comporte au moins un élément 110, rendu solidaire du support 120, s'étendant à partir de ce support 120 et conçu pour venir prendre appui contre une paroi d'un moule conçu pour la fabrication du mur 3, plus particulièrement contre la paroi d'un tel moule délimitant la tête 30 du mur 3.

On observera que cet élément 110 présente une extrémité libre de forme arrondie destinée à venir en butée contre la paroi du moule. En fait, le caractère arrondi de cette extrémité libre permet, avantageusement, de minimiser l'impact de cet élément 110 sur la tranche 31 du mur 3.

Tel que mentionné ci-dessus, cet élément 110 est rendu solidaire du support 120 ce qui est réalisé, de préférence, par soudure.

De plus, cet élément 110 est rendu solidaire de ce support 120, ceci en sorte que cet élément 110 s'étende perpendiculairement à la direction d'extension de ce support 120 et/ou parallèlement au plan dans lequel s'étend ce support 120 et/ou perpendiculairement à l'axe d'extension des moyens (10 ; 10') pour fixer l'objet 2 et/ou en formant un angle (notamment droit) avec une droite passant par les axes d'extension de ces moyens (10 ; 10') pour fixer l'objet 2.

En fait et tel que mentionné ci-dessus, cet élément 110 est, de préférence, constitué par une portion découpée d'une plaque plane qui, après découpage et retrait de cette portion découpée, constitue le support 120 qui comporte au moins une découpe constituant au moins un moyen (121 ; 121') pour recevoir un moyen (10 ; 10') pour fixer l'objet 2.

Tel que mentionné ci-dessus, le dispositif de fixation 1 comporte au moins deux moyens (10 ; 10') pour fixer un objet 2 sur un mur préfabriqué 3. Un tel moyen (10 ; 10') comporte un capuchon 104 destiné à reposer dans le fond d'un moule conçu pour réaliser un tel mur 3. Ce dispositif de fixation 1 comporte, également, un moyen 11 pour placer au moins les moyens (10 ; 10') pour fixer ledit objet 2, ceci à une distance déterminée de la tête 30 de mur 3.

Selon un mode de réalisation préféré de l'invention, ce dispositif de fixation 1 comporte, alors, également, un moyen 13 pour stabiliser le dispositif de fixation 1 et équipant le moyen 11 pour placer, à une distance déterminée de la tête 30 de mur 3, les au moins deux moyens (10 ; 10') pour fixer l'objet 2 sur le mur 3.

En fait, ce moyen pour stabiliser 13, d'une part, est conçu pour reposer dans le fond du moule, ceci à l'instar du capuchon 104 des moyens (10 ; 10') pour fixer l'objet 2 et, d'autre part, constitue un pied au travers duquel le dispositif de fixation 1 repose dans le fond de ce moule, ceci à l'instar de ces moyens (10 ; 10') pour fixer l'objet 2.

Tel que visible sur les figures en annexe, le moyen 13 pour stabiliser équipe le moyen 11 pour placer, ceci à proximité de l'extrémité libre de ce moyen 11 pour placer.

Un mode préféré de réalisation consiste en ce que ce moyen 13 pour stabiliser est constitué par une cale de Filzmoser.

Tel que mentionné ci-dessus, le dispositif de fixation 1 est conçu pour être au moins en partie noyé à l'intérieur du matériau du mur préfabriqué 3. A ce propos, on observera que, selon un mode de réalisation préféré de l'invention, le moyen 11 pour placer les au moins deux moyens (10 ; 10') pour fixer l'objet 2, le moyen 12 pour positionner au moins un tel moyen (10 ; 10') pour fixer l'objet 2 par rapport à au moins un autre moyen (10' ; 10) pour fixer cet objet 2 et le moyen 13 pour stabiliser le dispositif de fixation 1 sont intégralement noyés à l'intérieur du matériau du mur 3. En ce qui concerne les moyens (10 ; 10') pour fixer ledit objet 2, ceux-ci comportent, d'une part, une douille 100 et une vis 102 intégralement noyées à l'intérieur du matériau du mur 3 et, d'autre part, un capuchon 104, uniquement partiellement noyé à l'intérieur du matériau du mur 3, et affleurant à la surface de ce mur 3, ceci en sorte de pouvoir être retiré après la fabrication du mur 3 afin d'accéder à la vis 102 dans le but de visser celle-ci 102 hors de sa douille 100 avant de la revisser dans cette douille 100 pour assurer la fixation de l'objet 2.

Tel que mentionné ci-dessus, la présente invention concerne un dispositif de fixation 1 d'un objet 2 sur un mur préfabriqué 3 d'un bâtiment.

A ce propos, on observera que cette invention trouvera une application particulièrement appropriée lorsqu'il s'agit de monter, de manière temporaire, un garde corps sur un tel mur préfabriqué 3.

La présente invention concerne, alors également, un système 4 de montage d'un tel garde corps sur un mur préfabriqué 3.

Un tel système 4 de montage comporte, alors, un dispositif de fixation 1 présentant les caractéristiques mentionnées ci-dessus.

Ce système de montage 4 comporte, également, un objet 2 comportant au moins un moyen (20 ; 20') conçu pour coopérer avec un des moyens (10 ; 10') pour fixer cet objet 2 sur le mur préfabriqué 3 et que comporte ledit dispositif de fixation 1.

A ce propos, on observera qu'un tel moyen (20 ; 20') pour coopérer adopte, plus particulièrement, la forme d'une ouverture traversante que comporte ledit objet 2 et qui présente une forme et/ou des dimensions autorisant, d'une part, une traversée de cette ouverture par le corps de la vis 102 d'un moyen (10 ; 10') pour fixer cet objet 2 et, d'autre part, une prise d'appui de la tête 103 de cette vis 102, ceci sur le rebord de cette ouverture.

Une autre caractéristique consiste en ce que cet objet 2 comporte, en fait, une pluralité de moyens (20 ; 20') pour coopérer, chacun conçu pour coopérer avec un moyen (10 ; 10') pour fixer cet objet 2 sur le mur préfabriqué 3 et que comporte le dispositif de fixation 1.

A ce propos, on observera que, au sein dudit objet 2, une partie au moins de ces moyens (20 ; 20') pour coopérer est agencée en sorte que, lors de la fixation de cet objet 2 sur le mur préfabriqué 3, ces moyens (20 ; 20') pour coopérer soient positionnés, chacun, au droit d'un moyen (10 ; 10') pour fixer cet objet 2 et en parfaite correspondance avec un tel moyen (10 ; 10') pour fixer cet objet 2.

Selon une caractéristique additionnelle, une partie au moins de ces moyens (20 ; 20') pour coopérer présente une forme oblongue. Ceci permet, avantageusement, de compenser une éventuelle différence entre, d'une part, l'espacement entre deux moyens (10 ; 10') pour fixer un objet 2 et, d'autre part, l'espacement entre deux moyens (20 ; 20') pour coopérer avec ces moyens (10 ; 10') pour fixer.

Encore une autre caractéristique consiste en ce que cet objet 2 comporte, encore, en complément des moyens (20 ; 20') pour coopérer avec des moyens (10 ; 10') pour fixer cet objet 2, au moins une autre ouverture traversante permettant, en cas de défaillance de ces moyens (10 ; 10' ; 20 ; 20') de fixer ledit objet 2 sur le mur préfabriqué 3 à l'aide de moyens de fixation traditionnels (ensemble vis, cheville) et par un procédé traditionnel (perçage du mur 3, engagement d'une cheville dans le perçage, et fixation de l'objet 2 en vissant la vis dans la cheville).

Une caractéristique additionnelle consiste en ce que ledit objet 2 est constitué par une platine 21.

Selon un premier mode de réalisation, c'est, plus particulièrement, ledit garde corps (qu'il convient de monter sur le mur préfabriqué 3 par l'intermédiaire du système 4 pour monter ce garde corps) qui comporte une telle platine 21, plus particulièrement à l'extrémité d'un pied que comporte ce garde corps.

Un autre mode de réalisation consiste en ce qu'une telle platine 21 comporte un moyen (plus particulièrement sous forme d'un tube ou analogue) conçu pour recevoir un tel garde corps, plus particulièrement un pied que comporte un tel garde corps.

Cependant et selon un mode de réalisation préféré de l'invention illustré sur les figures en annexe, une telle platine 21 comporte un élément 22 conçu pour recevoir un organe 5 incorporant ou pourvu d'un moyen 50 destiné à recevoir un tel garde corps, plus particulièrement le pied d'un tel garde corps.

Il a été illustré figures 3 et 4 un mode de réalisation préféré de l'invention dans lequel l'élément 22 pour recevoir un organe 5 est constituée par un rail, une fourrure ou analogue.

Un tel élément 22 peut être défini par deux cornières ou par deux pièces en « U », s'étendant parallèlement, délimitant chacune une ouverture, et agencées en sorte que ces ouvertures soient situées en regard l'une de l'autre, ceci en sorte de définir un tel élément 22.

Dans ce mode de réalisation, ledit organe 5 adopte la forme d'une console conçue pour être introduite et pour coulisser (plus particulièrement selon un mouvement de translation verticale) à l'intérieur de l'élément 22 mentionné ci-dessus, ceci lors de la mise en place de cet organe 5 sur la platine 21.

Dans ce mode de réalisation, le moyen 50, destiné à recevoir un garde corps, adopte la forme d'un tube ou analogue.

Ce mode de réalisation présente l'avantage que l'élément 22 et l'organe 5 adoptent une forme complémentaire et autorisent une mise en place du garde-corps sur le mur préfabriqué 3 sans avoir à recourir à un outillage.

Un mode préféré de réalisation consiste en ce que l'élément 22 (conçu pour recevoir ledit organe 5) est complété par des moyens 23 conçus pour constituer une butée apte à coopérer avec ledit organe 5 en fin de course d'introduction de cet organe 5 à l'intérieur de cet élément 22 réalisant, ainsi, un blocage en translation verticale.

Les moyens 23 peuvent être positionnés de part et d'autre de cet élément 22 (plus particulièrement à l'extrémité supérieure de cet élément 22).

Une caractéristique additionnelle consiste en ce que l'objet 2 (plus particulièrement ladite platine 21) comporte un moyen 24 pour s'accrocher sur le mur préfabriqué 3, plus particulièrement sur le rebord supérieur 32 de ce mur préfabriqué 3, ceci en tête 30 de ce mur 3.

A ce propos, il convient d'observer que l'objet 2, constitué par une platine 21, comporte une plaque plane 25 pourvue d'au moins un moyen (20 ; 20') conçu pour coopérer avec un moyen (10 ; 10') pour fixer cet objet 2 sur le mur préfabriqué 3. Cette plaque plane 25 présente, d'une part, une face arrière 26, destinée à être orientée en direction du mur préfabriqué 3, et comportant, notamment, un moyen 24 pour s'accrocher sur ce mur 3 et, d'autre part, une face avant 27, opposée à la face arrière 26, et comportant, soit un moyen (plus particulièrement sous forme d'un tube ou analogue) pour recevoir un garde corps, soit un élément 22 (plus particulièrement sous forme d'un rail, d'une fourrure ou analogue) pour recevoir un organe 5 (plus particulièrement sous forme d'une console ou analogue) incorporant ou pourvu d'un tel moyen 50 (plus particulièrement sous forme d'un tube ou analogue) pour recevoir un tel garde corps, plus particulièrement le pied d'un tel garde corps.

L'invention concerne, également, un mur préfabriqué 3 comportant au moins un dispositif de fixation 1 présentant les caractéristiques mentionnées ci-dessus.

En particulier, ce mur préfabriqué 3 comporte, alors, un tel dispositif de fixation 1 qui est au moins en partie noyé à l'intérieur du matériau de ce mur 3, ceci tel que décrit ci-dessus.

Un tel dispositif de fixation 1 comporte au moins deux moyens (10 ; 10') pour fixer un objet 2 sur ce mur 3 moyens (10 ; 10') qui sont placés sensiblement à égale distance du rebord supérieur 32 et/ou de la tête 30 de ce mur 3. Un tel mode de réalisation permet, avantageusement, d'éviter un effet de levier exercé en priorité sur le moyen 10 pour fixer qui serait positionné le plus à proximité de ce rebord supérieur 32 et/ou de cette tête 30 de mur 3.

Finalement, l'invention concerne un mur préfabriqué 3 comportant un système de fixation 4 présentant les caractéristiques mentionnées ci-dessus.

## Revendications

1. Dispositif (1) de fixation d'un objet (2) sur un mur préfabriqué (3) de bâtiment, ce dispositif (1) :
- étant conçu pour être au moins en partie noyé à l'intérieur du matériau du mur préfabriqué (3) et comportant :
- au moins deux moyens (10 ; 10') pour fixer l'objet (2) sur le mur préfabriqué (3) ;
- un moyen (12) pour positionner au moins un premier des moyens (10 ; 10') pour fixer l'objet (2) par rapport à au moins un deuxième des moyens (10' ; 10) pour fixer cet objet (2), ce moyen (12) pour positionner étant constitué par un support (120) comportant au moins un premier moyen (121) pour recevoir ce premier moyen (10) pour fixer cet objet (2) et au moins un deuxième moyen (121') pour recevoir ce deuxième moyen (10') pour fixer cet objet (2) ;
- au moins un moyen (11) pour placer les au moins deux moyens (10 ; 10') pour fixer l'objet (2) sur le mur préfabriqué (3), ceci à une distance déterminée de la tête (30) du mur (3) ;
- chacun des moyens (121 ; 121') pour recevoir un des moyens (10 ; 10') pour fixer l'objet (2) étant constitué par une découpe, que comporte le support (120), et dont la forme et/ou les dimensions sont définies pour recevoir un des moyens (10 ; 10') pour fixer ;
- étant **caractérisé par le fait que** la forme et/ou les dimensions étant définies pour recevoir un des moyens pour fixer de manière serrée.

2. Dispositif (1) de fixation selon la revendication 1 **caractérisé par le fait que** chacun des moyens (10 ; 10') pour fixer l'objet (2) sur le mur préfabriqué (3) comporte, d'une part, une douille (100), d'autre part, une vis (102), comportant une tête (103) pourvue d'une empreinte pour la réception d'un outil d'actionnement, et vissée à l'intérieur de la douille (100) et, d'autre part encore, un capuchon (104), équipant la tête (103) de la vis (102), et destiné à reposer dans le fond d'un moule pour la fabrication du mur préfabriqué (3).

3. Dispositif (1) de fixation selon la revendication 1, **caractérisé par le fait que** chacun des moyens (10 ; 10') pour fixer comporte un collet (101) tandis que les dimensions de la découpe, que comporte le support (120) et qui est traversée par ce moyen (10 ; 10') pour fixer, sont définies pour que le support (120) prenne appui contre le collet (101) de ce moyen (10 ; 10') pour fixer.

4. Dispositif (1) de fixation selon la revendication 1, **caractérisé par le fait que** le moyen pour placer (11) les au moins deux moyens (10 ; 10') pour fixer l'objet (2) sur le mur (3) comporte au moins un élément (110), rendu solidaire du support (120), s'étendant à partir de ce support (120), et conçu pour venir prendre appui contre une paroi d'un moule pour la fabrication du mur préfabriqué (3).

5. Dispositif de fixation selon la revendication 4, **caractérisé par le fait que** l'élément (110) est constitué par une portion découpée d'une plaque plane qui, après découpage et retrait de cette portion découpée, constitue le support (120) qui comporte les au moins deux découpes (121 ; 121')recevant les au moins deux moyens (10 ; 10') pour fixer l'objet (2).

6. Dispositif (1) de fixation selon l'une quelconque des revendications précédentes, **caractérisé par le fait qu'**il comporte un moyen (13) pour stabiliser le dispositif (1) de fixation et équipant le moyen (11) pour placer, à une distance déterminée de la tête (30) de mur (1), les au moins deux moyens (10 ; 10') pour fixer l'objet (2) sur le mur (3).

7. Système (4) de montage d'un garde corps sur un mur préfabriqué (3), ce système (4) comportant un dispositif (1) de fixation d'un objet (2) selon l'une quelconque des revendications précédentes ainsi qu'un objet (2), d'une part, comportant au moins deux moyens (20 ; 20') pour coopérer chacun avec un des au moins deux moyens (10 ; 10') pour fixer cet objet (2) sur le mur préfabriqué (3) et que comporte le dispositif (1) de fixation et, d'autre part, constitué par une platine (21), soit que comporte un garde corps, soit comportant un moyen pour recevoir un garde corps, soit comportant un élément (22) pour recevoir un organe (5) incorporant ou pourvu d'un moyen (50) pour recevoir un tel garde corps.

8. Système (4) de montage selon la revendication 7, **caractérisé par le fait que** l'objet (2) comporte un moyen (24) pour s'accrocher sur le mur préfabriqué (3), plus particulièrement sur le rebord supérieur (32) de ce mur préfabriqué (3).

9. Système (4) de montage selon l'une quelconque des revendications 7 ou 8, **caractérisé par le fait que** l'objet (2) comporte, d'une part, une face arrière (26), destinée à être orientée en direction du mur préfabriqué (3), et comportant, notamment, un moyen (24) pour s'accrocher sur ce mur (3) et, d'autre part, une face avant (27), opposée à la face arrière (26), et comportant, soit un moyen pour recevoir un garde corps, soit un élément (22) pour recevoir un organe (5) incorporant ou pourvu d'un tel moyen (50) pour recevoir un garde corps.

10. Système (4) de montage selon l'une quelconque des revendications 7 à 9, **caractérisé par le fait que** l'objet (2) comporte une pluralité de moyens (20 ; 20') pour coopérer, chacun conçu pour coopérer avec un des au moins deux moyens (10 ; 10') pour fixer l'objet (2) sur le mur (3) et que comporte le dispositif (1) de fixation, et que, au sein dudit objet (2), une partie au moins de ces moyens (20 ; 20') pour coopérer est agencée en sorte que, lors de la fixation de cet objet (2) sur le mur préfabriqué (3), ces moyens (20 ; 20') pour coopérer soient positionnés, chacun, au droit d'un moyen (10 ; 10') pour fixer cet objet (2).

11. Mur préfabriqué (3) comportant au moins un dispositif (1) de fixation conforme à l'une quelconque des revendications 1 à 6.

## Patentansprüche

1. Vorrichtung (1) zum Befestigen eines Gegenstands (2) an eine Gebäudemauer aus Fertigteilelementen (3), wobei diese Vorrichtung (1):
- dazu vorgesehen ist, um zumindest teilweise in das Material der Fertigteilmauer (3) eingebettet zu werden und Folgendes umfasst:
- mindestens zwei Mittel (10; 10') zum Befestigen des Gegenstands (2) an die Fertigteilmauer (3);
- ein Mittel (12) zum Positionieren von wenigstens einem ersten der Mittel (10; 10') zum Befestigen des Gegenstands (2) relativ zu mindestens einem zweiten der Mittel (10'; 10) zum Befestigen dieses Gegenstands (2), wobei dieses Mittel (12) zum Positionieren aus einem Träger (120) besteht, der mindestens ein erstes Mittel (121) zum Aufnehmen dieses ersten Mittels (10) zum Befestigen dieses Gegenstands (2) und mindestens ein zweites Mittel (121') zum Aufnehmen dieses zweiten Mittels (10') zum Befestigen dieses Gegenstands (2) umfasst;
- wenigstens ein Mittel (11) zum Anbringen der mindestens zwei Mittel (10; 10') zum Befestigen des Gegenstands (2) an die Fertigteilmauer (3), und zwar in einem bestimmten Abstand vom Kopf (30) der Mauer (3);
- jede der Mittel (121; 121') zum Aufnehmen eines der Mittel (10; 10') zum Befestigen des Gegenstands (2) aus einem Ausschnitt, den der Träger (120) umfasst und dessen Form und/oder Abmessungen definiert sind, um eines der Mittel (10; 10') zum Befestigen aufzunehmen, besteht;
- **dadurch gekennzeichnet ist, dass** die Form und/oder die Abmessungen definiert sind, um eines der Mittel zum Befestigen schlüssig aufzunehmen.

2. Vorrichtung (1) zum Befestigen nach Anspruch 1, **dadurch gekennzeichnet, dass** jedes der Mittel (10; 10') zum Befestigen des Gegenstands (2) an die Fertigteilmauer (3) einerseits eine Hülse (100), andererseits eine Schraube (102), die einen Kopf (103) umfasst, der mit einer Vertiefung zur Aufnahme eines Betätigungswerkzeuges versehen und in der Hülse (100) eingeschraubt ist und, noch andererseits eine Kappe (104) umfasst, mit der der Kopf (103) der Schraube (102) versehen ist und die dazu bestimmt ist, auf dem Boden eines Werkzeuges zur Herstellung der Fertigteilmauer (3) zu ruhen.

3. Vorrichtung (1) zum Befestigen nach Anspruch 1, **dadurch gekennzeichnet, dass** jedes der Mittel (10; 10') zum Befestigen einen Kragen (101) umfasst, während die Abmessungen des Ausschnitts, den der Träger (120) umfasst und der von diesen Mittel (10; 10') zum Befestigen durchsetzt ist, so definiert sind, dass sich der Träger (120) gegen den Kragen (101) dieses Mittels (10; 10') zum Befestigen abstützt.

4. Vorrichtung (1) zum Befestigen nach Anspruch 1, **dadurch gekennzeichnet, dass** das Mittel zum Anbringen (11) der mindestens zwei Mittel (10; 10') zum Befestigen des Gegenstands (2) an die Mauer (3) wenigstens ein Element (110) umfasst, das fest mit dem Träger (120) verbunden ist, sich ab diesem Träger (120) erstreckt und vorgesehen ist, um sich gegen eine Wand eines Werkzeugs für die Herstellung der Fertigteilmauer (3) abzustützen.

5. Vorrichtung zum Befestigen nach Anspruch 4, **dadurch gekennzeichnet, dass** das Element (110) aus einem ausgeschnittenen Teil einer flachen Platte besteht, der nach dem Schneiden und Herausziehen dieses ausgeschnittenen Teils den Träger (120) bildet, der die zumindest zwei Ausschnitte (121; 121') umfasst, die die mindestens zwei Mittel (10; 10') zum Befestigen des Gegenstandes (2) aufnehmen.

6. Vorrichtung (1) zum Befestigen nach irgendeinem der vorhergehenden Ansprüche, **dadurch gekennzeichnet, dass** sie ein Mittel (13) zum Stabilisieren der Vorrichtung (1) zum Befestigen, mit dem das Mittel (11) zum Anbringen in einem bestimmten Abstand vom Kopf (30) der Mauer (1) der mindestens zwei Mittel (10; 10') zum Befestigen des Gegenstandes (2) an die Mauer (3) versehen ist, umfasst.

7. System (4) zur Montage eines Geländers an eine Fertigteilmauer (3), wobei dieses System (4) eine Vorrichtung (1) zum Befestigen eines Gegenstands (2) nach einem der vorhergehenden Ansprüche sowie einen Gegenstand (2) umfasst, der einerseits mindestens zwei Mittel (20; 20'), um jeweils mit einem der mindestens zwei Mittel (10, 10') zum Befestigen des Gegenstands (2) an die Fertigteilmauer (3) zusammenzuwirken und das die Vorrichtung (1) zum Befestigen umfasst und noch andererseits aus einer Platte (21) besteht, die entweder ein Geländer oder ein Element (22) zum Aufnehmen eines Organs (5), das ein Mittel (50) zum Aufnehmen eines solchen Geländers integriert oder mit diesem letzteren versehen ist, umfasst.

8. System (4) zur Montage nach Anspruch 7, **dadurch gekennzeichnet, dass** der Gegenstand (2) ein Mittel (24) zum Einhaken an die Fertigteilmauer (3), insbesondere an den oberen Rand (32) dieser Fertigteilmauer (3), umfasst.

9. System (4) zur Montage nach einem der Ansprüche 7 oder 8, **dadurch gekennzeichnet, dass** der Gegenstand (2) einerseits eine hintere Fläche (26) umfasst, die dazu bestimmt ist, in Richtung auf die Fertigteilmauer (3) gerichtet zu werden, und nämlich Mittel (24) zum Einhaken an die Mauer (3), und andererseits eine der hinteren Fläche (26) gegenüberliegende vordere Fläche (27) umfasst, die entweder ein Mittel zum Aufnehmen eines Geländes oder ein Element (22) zum Aufnehmen eines Organs (5), das ein Mittel (50) zum Aufnehmen eines solchen Geländers integriert oder mit diesem letzteren versehen ist, umfasst.

10. System (4) zur Montage nach irgendeinem der Ansprüche 7 bis 9, **dadurch gekennzeichnet, dass** der Gegenstand (2) eine Vielzahl von Mitteln (20; 20') zum Zusammenwirken umfasst, die jeweils vorgesehen sind, um mit einem der zumindest zwei Mittel (10; 10') zum Befestigen des Gegenstands (2) an die Mauer (3) und welche die Vorrichtung (1) zum Befestigen umfasst, zusammenzuwirken, und dass im besagten Gegenstand (2) zumindest ein Teil dieser Mittel (20; 20') zum Zusammenwirken so angeordnet sind, dass diese Mittel (20; 20') zum Zusammenwirken bei der Befestigung dieses Gegenstands (2) an die Fertigteilmauer (3) jeweils gegenüber einem Mittel (10; 10') zum Befestigen dieses Gegenstands (2) positioniert werden.

11. Fertigteilmauer (3), umfassend mindestens eine Vorrichtung (1) zum Befestigen nach irgendeinem der Ansprüche 1 bis 6.

## Claims

1. A device (1) for attaching an object (2) to a prefabricated wall (3) of a building, this device (1):
- being designed for being at least partially embedded within the material of the prefabricated wall (3) and comprising:
- at least two means (10; 10') for attaching the object (2) to the prefabricated wall (3);
- a means (12) for positioning at least a first one of the means (10; 10') for attaching the object (2) relative to at least a second one of the means (10': 10) for attaching this object (2), this means (12) for positioning being formed of a support (120) including at least one first means (121) for receiving this first means (10) for attaching this object (2) and at least one second means (121') for receiving this second means (10') for attaching this object (2);
- at least one means (11) for placing the at least two means (10; 10') for attaching the object (2) to the prefabricated wall (3), this at a determined distance from the head (30) of the wall (3);
- each of the means (121; 121') for receiving one of the means (10; 10') for attaching the object (2) being formed of a cutout, which the support (120) includes, the shape and/or the dimensions of which are defined for receiving one of the means (10; 10') for attaching;
- wherein the shape and/or the dimensions are defined for tightly receiving one of the means for attaching.

2. The device (1) for attaching according to claim 1, wherein each of the means (10; 10 ') for attaching the object (2) to the prefabricated wall (3) includes, on the one hand, a sleeve (100), on the other hand, a screw (102) including a head (103) provided with a recess for receiving an actuating tool and screwed into the sleeve (100) and, yet on the other hand, a cap (104) provided on the head (103) of the screw (102) and aimed at resting on the bottom of a mold for manufacturing the prefabricated wall (3).

3. The device (1) for attaching according to claim 1, wherein each of the means (10; 10') for attaching includes a collar (101), while the dimensions of the cutout, which the support (120) includes and through which passes this means (10; 10') for attaching, are defined so that the support (120) rests against the collar (101) of this means (10; 10') for attaching.

4. The device (1) for attaching according to claim 1, wherein the means for placing (11) the at least two means (10; 10') for attaching the object (2) to the wall (3) includes at least one element (110), made integral with the support (120), extending from this support (120) and designed for resting against a wall of a mold for manufacturing the prefabricated wall (3).

5. The device for attaching according to claim 4, wherein the element (110) is formed of a cut-out portion of a flat plate which, after cutting out and removing this cut-out portion, forms the support (120), which includes the at least two cutouts (121; 121') receiving the at least two means (10; 10') for attaching the object (2).

6. The device (1) for attaching according to any one of the preceding claims, wherein it includes a means (13) for stabilizing the device (1) for attaching and equipping the means (11) for placing, at a determined distance from the head (30) of the wall (1), the at least two means (10; 10') for attaching the object (2) to the wall (3).

7. A system (4) for mounting a railing on a prefabricated wall (3), this system (4) including a device (1) for attaching an object (2) according to any one of the preceding claims as well as an object (2), on the one hand, including at least two means (20; 20') for cooperating each with one of the at least two means (10; 10') for attaching this object (2) to the prefabricated wall (3) and the device (1) for attaching includes and, on the other hand, formed of a platelet (21), which either a railing includes or including a means for receiving a railing or including an element (22) for receiving an organ (5) incorporating or provided with a means (50) for receiving such a railing.

8. The system (4) for mounting according to claim 7, wherein the object (2) includes a means (24) for hooking onto the prefabricated wall (3), more particularly onto the upper rim (32) of this prefabricated wall (3).

9. The system (4) for mounting according to any one of the claims 7 or 8, wherein the object (2) includes, on the one hand, a rear face (26) aimed at being oriented towards the prefabricated wall (3), and including, in particular, a means (24) for hooking onto the wall (3) and, on the other hand, a front face (27) opposite the rear face (26) and including either a means for receiving a railing or an element (22) for receiving an organ (5) incorporating or provided with such a means (50) for receiving a railing.

10. The system (4) for mounting according to any one of claims 7 to 9, wherein the object (2) includes a plurality of means (20; 20') for cooperating, each designed for cooperating with one of the at least two means (10; 10') for attaching the object (2) to the wall (3) and which the device (1) for attaching includes, and wherein, within said object (2), at least part of these means (20; 20') for cooperating is arranged so that, during the attachment of the object (2) to the prefabricated wall (3), these means (20; 20') for cooperating are each positioned in front of a means (10; 10') for attaching this object (2).

11. A prefabricated wall (3) including at least one device (1) for attaching according to any one of claims 1 to 6.
